# EUROPÄISCHE PATENTSCHRIFT

(11) **EP 0 985 063 B1**
(45) Veröffentlichungstag und Bekanntmachung des Hinweises auf die Patenterteilung: **26.06.2002**
(21) Anmeldenummer: 98930721.0
(22) Anmeldetag: 22.05.1998
(51) Int. Cl.: D03D 49/12

(54) **VORRICHTUNG ZUM SPANNEN VON KETTFÄDEN IN EINER WEBMASCHINE**
DEVICE FOR TENSIONING WARP THREADS IN A LOOM
DISPOSITIF POUR TENDRE LES FILS DE CHAINE DANS UN METIER MECANIQUE

(30) Priorität: 28.05.1997 BE 9700466
(43) Veröffentlichungstag der Anmeldung: 15.03.2000
(73) Patentinhaber: Picanol N.V., 8900 Ieper (BE)
(72) Erfinder: LEFEVER, Bart, B-8900 Ieper (BE)
(74) Vertreter: Patentanwälte Ruff, Wilhelm, Beier, Dauster & Partner
(86) Internationale Anmeldenummer: EP9803036
(87) Internationale Veröffentlichungsnummer: WO9854386

(56) Entgegenhaltungen:
- EP-A- 0 396 501
- EP-A- 0 694 638
- WO-A-97/30201
- GB-A- 2 003 943
- US-A- 4 534 386
- US-A- 5 029 616
- US-A- 5 293 908

## Beschreibung

Die Erfindung betrifft eine Vorrichtung zum Spannen von Kettfäden in einer Webmaschine mit einem drehbar gelagerten Tragbaum, der in Abstand zu seiner Drehachse auf ein Spannelement für die Kettfäden einwirkt und der mit einer vorzugsweise vorspannbaren Torsionsfeder belastet ist.

Eine Vorrichtung der eingangs genannten Art ist aus dem US-Patent 4 534 386 bekannt. Das US-Patent offenbart, daß die Kettspannung über die Winkelposition des Tragbaums bestimmt werden kann und ggf. zum Regeln oder Steuern der Kettablaßgeschwindigkeit verwendet werden kann. Da die Winkelposition des Tragbaumes nicht allein von der Kettspannung abhängig ist, ist die Bestimmung der Kettspannung relativ ungenau.

Aus dem US-Patent 5 029 619 ist es bekannt, die Kettspannung über die Kraft zu bestimmen, die ein Teil der Kettfäden auf ein Meßelement ausübt. Die gemessene Kraft ist abhängig von der Anzahl der Kettfäden, die auf das Meßelement einwirken. Es muß deshalb darauf geachtet werden, daß diese Anzahl von Kettfäden nicht verändert wird. Darüber hinaus besteht bei dieser Bauart die Gefahr, daß das Meßelement die Kettfäden beschädigt.

Der Erfindung liegt die Aufgabe zugrunde, eine Vorrichtung der eingangs genannten Art so auszubilden, daß die Kettspannung exakt erfaßt werden kann, insbesondere zum Einstellen der Kettspannung und/oder zum Regeln oder Steuern der Kettablaßgeschwindigkeit in Abhängigkeit von der Kettspannung, ohne daß die Gefahr einer Beschädigung der Kettfäden besteht.

Diese Aufgabe wird dadurch gelöst, daß Mittel zum Erfassen der Torsionsmomente der Torsionsfeder vorgesehen sind.

Die Erfindung bietet den Vorteil, daß über die Torsionsmomente der Torsionsfeder die Kettspannung in einfacher Weise exakt erfaßt werden kann.

Bei einer bevorzugten Ausführungsform der Erfindung wird vorgesehen, daß das Ende der innerhalb des Tragbaums angeordneten Torsionsfeder mittels eines Lagers in dem Tragbaum gelagert und mit einer Einrichtung verbunden ist, der im wesentlichen in der Radialebene des Lagers ein stationärer Anschlag und Mittel zum Erfassen der Torsionsmomente der Torsionsfeder zugeordnet sind, in die die Mittel zum Erfassen der Torsionsmomente der Torsionsfeder integriert sind.

Diese Ausführungsform hat den Vorteil, daß Torsionsmomente erfaßt werden, die im wesentlichen den Momenten entsprechen, die die Kettfäden über das Spannelement auf den Tragbaum ausüben. Das Torsionsmoment der Torsionsfeder unterscheidet sich von diesem von den Kettfäden aufgebrachten Moment nur durch das Moment, das die Lagerreibung zwischen Tragbaum und Torsionsfeder bewirkt. Bei der bevorzugten Vorrichtung, bei der der Anschlag im Bereich des Lagers angeordnet ist, ist diese Reibung gering, da in das Lager praktisch kein Biegemoment eingeleitet wird. Darüber hinaus ist die Reibung innerhalb des Lagers gering, da sich der Tragbaum und die Torsionsfeder während des Webens relativ zueinander drehen, so daß die Reibung innerhalb des Lagers eine sogenannte dynamische Reibung ist, die somit relativ niedrig ist.

Gemäß einer Ausführungsform ist das Lager im Tragbaum montiert, während die Einrichtung um den Tragbaum herum angeordnet ist und sich in einer Radialebene befindet, die im Bereich des Lagers lotrecht zur Achse des Tragbaums verläuft.

Bevorzugt weist das Lager einen kleinen Durchmesser auf. Dies hat den Vorteil, daß Reibungskräfte des Lagers aufgrund des kleinen Durchmessers nur ein geringes Moment auf die Torsionsfeder ausüben können, so daß das erfaßte, innerhalb der Torsionsfeder vorhandene Torsionsmoment praktisch gleich dem Moment ist, das die Kettfäden auf den Tragbaum ausüben.

Bei einer bevorzugten Ausführungsform besteht das Lager aus einem Nadellager. Ein derartiges Nadellager weist nur eine geringe Reibung auf. Da sich der Tragbaum und die Torsionsfeder während des Webens relativ gegeneinander drehen, ist die Gefahr relativ gering, daß ein derartiges Nadellager einem Verschleiß unterliegt.

Bevorzugt wird weiter vorgesehen, daß die Einrichtung ein drehfest mit der Torsionsfeder verbundenes Element enthält, das mittels eines Verstellelementes an ein Übertragungselement angelenkt ist, das an einem stationären Anschlag anliegt. Diese Anordnung erlaubt eine Gestaltung, bei der das Lager zwischen dem Tragbaum und der Torsionsfeder keinem durch die Vorspannung der Torsionsfeder bedingten Biegemoment ausgesetzt ist, so daß die Reibung in diesem Lager gering bleibt.

Vorzugsweise wird weiter vorgesehen, daß die Torsionsfeder aus mehreren drehfest miteinander verbundenen, axial zueinander verschiebbaren Teilstücken zusammengesetzt ist, die vorzugsweise wahlweise drehfest mit dem Tragbaum verbindbar sind. Diese aus Teilstücken zusammengesetzte Torsionsfeder bietet den Vorteil, daß keine axialen durch Torsion bedingte Kräfte entstehen. Darüber hinaus kann durch die Auswahl der mit dem Tragbaum verbundenen Teilstücke die Federsteifigkeit gewählt werden.

Weitere Merkmale und Vorteile der Erfindung ergeben sich aus der nachfolgenden Beschreibung der in der Zeichnung dargestellten Ausführungsbeispiele.
- Fig. 1: zeigt in schematischer Darstellung und teilweise geschnitten einen Ausschnitt einer Webmaschine mit einer erfindungsgemäßen Vorrichtung,
- Fig. 2: einen Schnitt entlang der Linie II-II der Fig. 1 in etwas größerem Maßstab,
- Fig. 3: den Ausschnitt F3 der Fig. 1 in größerem Maßstab,
- Fig. 4: einen Schnitt entlang der Linie IV-IV der Fig. 3,
- Fig. 5: einen Schnitt entlang der Linie V-V der Fig. 3,
- Fig. 6: den Schnitt entlang der Linie V-V der Fig. 3 in einer anderen Position,
- Fig. 7: einen Schnitt entsprechend Fig. 4 in einer anderen Position und
- Fig. 8: einen Schnitt ähnlich Fig. 3 einer abgewandelten Ausführungsform.

In Fig. 1 bis 3 sind zwei Stützarme 1 gezeigt, die Teil von Seitenrahmen einer Webmaschine sind. Die Stützarme 1 können entsprechend dem US-Patent 5 293 908 in der Höhe gegenüber dem zugehörigen Seitenrahmen der Webmaschine verstellbar sein. Zwischen den Stützarmen 1 ist ein Tragbalken 2 angeordnet, der quer über die Breite der Webmaschine verläuft. Die Stützarme 1 und der Tragbalken 2 sind mittels Befestigungsteilen 3 miteinander verbunden. An dem Tragbalken 2 ist in der Nähe des jeweiligen Stützarms 1 ein Halter 4 befestigt, in welchem jeweils mittels eines Lagers 6 ein Tragbaum 5 drehbar gelagert ist, der aus einem Rohr besteht. An dem Tragbaum 5 sind Halter 7 angebracht, die mit drehbar gelagerten Rollen 8, 9 versehen sind. Die Rollen 8, 9 bilden Lagerungen für eine Spannrolle 10, über die Kettfäden 15 laufen. An dem Tragbalken 2 sind zusätzliche Stützen 17 angebracht, in denen der Tragbaum 5 zusätzlich mittels eines Lagers gelagert und unterstützt ist. Innerhalb des Tragbaums 5 ist eine Torsionsfeder 16 angeordnet, die mittels des Tragbaums 5 die Spannrolle 10 gegen die Kettfäden 15 andrückt. Bei einer abgewandelten Ausführungsform ist der Tragbaum entsprechend US-Patent 4 534 386 mittels mehrerer Stützen an dem Webmaschinenrahmen gehalten.

Die Torsionsfeder 16 besteht aus einem Kupplungsstück 18 und mehreren Teilstücken 19, die drehfest miteinander verbunden, jedoch axial zueinander verschiebbar sind. Das Kupplungsstück 18 und die Teilstücke 19 sind jeweils über Kupplungen 52 mit Innen- und Außensechskant miteinander verbunden, so daß die einzelnen Elemente drehfest, jedoch axial verschiebbar miteinander gekoppelt sind. Die einzelnen Elemente sind relativ zueinander axial verschiebbar, so daß keine axialen Spannungen übertragen werden, die aufgrund von Torsion der einzelnen Elemente entstehen. Zur Einstellung der Steifigkeit der Torsionsfeder 16 ist wahlweise jeweils eine Ende eines der Teilstücke 19 mittels einer Schraube 46 drehfest mit dem Tragbaum 5 verbindbar. In Abhängigkeit des Teilstücks, das drehfest mit dem Tragbaum 5 verbunden ist, wird die wirksame Länge der Torsionsfeder 16 bestimmt, so daß damit die Steifigkeit der Torsionsfeder 16 einstellbar oder anpaßbar ist.

Zwischen den Halterungen 4 ist zusätzlich eine Umlenkrolle 11 angeordnet. Die Umlenkrolle besitzt an jedem Ende einen Achszapfen 12 mit einem Lager 13. Dieses Lager 13 ist in einem Schlitz 14 der Halterungen 4 verschiebbar, damit die Umlenkrolle 11 beispielsweise beim Wechsel eines Kettbaums in eine höhere Stellung gebracht werden kann. Die Kettfäden 15 laufen über die Umlenkrolle 11 und die Spannrolle 10.

Wie aus Fig. 3 bis 5 zu ersehen ist, ist das Kupplungsstück 18 der Torsionsfeder 16 mittels eines Lagers 20 in dem Ende des Tragbaums 5 gelagert. In axialer Richtung A des Tragbaums 5 gesehen, ist im Bereich des Lagers 20 ein Kraftgeber 21 angeordnet. Ferner sind in diesem Bereich die Teile einer Einrichtung 22 angeordnet, mit der die Torsionsfeder 16 verbunden ist und die mit dem Kraftgeber 21 zusammenwirken, um die Kraft zu messen, mit der die Torsionsfeder 16 auf den Kraftgeber 21 einwirkt. Die Teile der Einrichtung 22 sind um den Tragbaum 5 herum angeordnet und wirken auf den Kraftgeber 21 ein.

Bei dem dargestellten Ausführungsbeispiel sind der Kraftgeber 21 und das Lager 20 in einer gemeinsamen Radialebene 23 angeordnet, die lotrecht zu der Achse 26 des Tragbaums 5 verläuft. Das Lager 20 ist darüber hinaus in der Nähe des Lagers 6 für den Tragbaum 5 des Halters 4 angeordnet. Der Kraftgeber 21 ist mittels des Tragbalkens 2 an dem Webmaschinenrahmen befestigt, so daß der Kraftgeber 21 und die zu dem Kraftgeber 21 führenden elektrischen Leitungen fest montiert werden können. Der Kraftgeber 21 besitzt einen Halter 30, in den als Meßelemente beispielsweise Meßstreifen 31 eingeklebt sind, die in bekannter Weise mittels elektrischer Leitungen mit einer Meßbrücke verbunden sind. Die Meßbrücke ist in nicht näher dargestellter Weise mit einer Steuereinheit der Webmaschine verbunden, so daß beispielsweise der Kettablaßmotor in Abhängigkeit von der erfaßten Kettspannung gesteuert oder geregelt werden kann. Der Halter 30 ist an dem Tragbalken 2 befestigt.

Bei einer abgewandelten Ausführungsform ist der Halter 30 an dem Stützarm 1 befestigt. Der Halter 30 ist mit einem in der Radialebene 23 angeordneten Stützelement 24 versehen, das dem Umfang des Tragbaums 5 gegenüberliegt. Das Stützelement 24 arbeitet mit einem Anschlag 25 zusammen, der Bestandteil der Einrichtung 22 ist, die noch näher beschrieben wird. Das Stützelement 24 ist mittels einer Schraube 49 an dem Halter 30 befestigt. Der Anschlag 25 kommt an einer genau definierten Stelle in Anlage mit dem Stützelement 24, so daß das Torsionsmoment der Torsionsfeder 16 aus der gemessenen Kraft F (Fig. 4) bestimmt werden kann. Die Anschlagfläche des Stützelementes 24 ist teilzylindrisch, während der Anschlag 25 eine hierzu tangentiale, ebene Anschlagfläche 54 aufweist, die in einer Tangentialebene 56 liegt, die durch die Achse 26 der Torsionsfeder 16 verläuft. Auf diese Weise wird eine Kontaktlinie zwischen dem Stützelement 24 und dem Anschlag 25 erhalten. Das Torsionsmoment entspricht dem Produkt aus der gemessenen Kraft F und dem Abstand D von der Achse 26 des Tragbaums 5 zu der Kontaktlinie zwischen Anschlag 25 und Stützelement 24.

Die Einrichtung 22 enthält ein Element 32, das drehfest mit dem Kupplungsstück 18 und damit auch drehfest mit der Torsionsfeder 16 verbunden ist. Das Element 32 weist einen Innensechskant 33 auf, der auf einen Außensechskant 34 gesteckt ist, der an dem Kupplungsstück 18 der Torsionsfeder 16 vorgesehen ist. Die Einrichtung 22 enthält weiter ein Übertragungselement 27, das bezüglich des Elementes 32 drehbar gelagert ist. Das Übertragungselement 27 ist mit einem Ringbund 29 versehen, der mit geringem Spiel in einer Bohrung 28 des Elementes 32 angeordnet ist. Vorzugsweise ist das Übertragungselement 27 zusätzlich mittels einer Bohrung 53 drehbar auf dem Kupplungsstück 18 der Torsionsfeder 16 gelagert. Der Anschlag 25, der mit dem Stützelement 24 zusammenwirkt, ist Bestandteil des Übertragungselementes 27.

Um die Winkelposition zwischen dem Übertragungselement 27 und dem Element 32 einzustellen, sind Einstellmittel 35 vorgesehen. Diese Einstellmittel 35 enthalten eine Spannschraube 36, die in ein Gewinde 37 eines Einsatzes 38 eingeschraubt ist, der drehbar an dem Element 32 angeordnet ist. Die Spannschraube 36 durchdringt eine Bohrung 39 eines Einsatzes 40, der drehbar an dem Übertragungselement 27 angebracht ist. Das Übertragungselement 27 und das Element 32 können mittels einer Schraube 45 drehfest zueinander fixiert werden. Die Schraube 45 durchdringt einen Schlitz 44 des Übertragungselementes 27 und ist in ein Gewinde des Elementes 32 eingeschraubt. Die jeweilige Position des Übertragungselementes 27 und des Elementes 32 kann somit eingestellt werden, indem die Spannschraube 36 in dem Gewinde 37 verdreht wird, solange die Schraube 45 nicht festgezogen ist. In Fig. 6 sind das Übertragungselement 27 und das Element 32 im Vergleich zur Fig. 5 in eine andere Position eingestellt.

Während des Webens üben die Kettfäden 15 eine Kraft auf die Spannrolle 10 aus, die den Tragbaum 5 mit einem Drehmoment beaufschlagt. Diesem Drehmoment wirkt das Torsionsmoment entgegen, das die Torsionsfeder 16 auf den Tragbaum 5 ausübt. Diesem Torsionsmoment der Torsionsfeder 16 entspricht die Kraft F multipliziert mit dem Abstand D, mit welchem sich der Anschlag 25 des Übertragungselementes 27 an dem Stützelement 24 des Kraftgebers 21 abstützt. Da sich aufgrund der Bewegung von Webschäften und des Anschlagens von Schußfäden die Spannung der Kettfäden 15 laufend ändert, ändert sich auch die Kraft, die die Kettfäden 15 auf die Spannrolle 10 ausüben. Da der Kraftgeber 21 praktisch starr angeordnet ist, verdreht sich dabei das Kupplungsstück 18 der Torsionsfeder 16 nicht. Aufgrund der sich während des Webens ändernden Kettfadenspannung wird somit der Tragbaum 5 hin- und hergedreht, so daß dabei die Teilstücke 19 der Torsionsfeder 16 entsprechend mitverdreht werden. Durch Verdrehen des Kupplungsstückes 18 der Torsionsfeder 16 mittels Einstellen des Übertragungselementes 27 und des Elementes 32 der Einrichtung 22 kann die Torsionsfeder 16 so eingestellt und/oder vorgespannt werden, daß die Spannrolle 10 bei einer mittleren Kettspannung eine gewünschte Position einnimmt. Die Steifigkeit der Torsionsfeder 16 kann dadurch eingestellt werden, daß die Länge des tatsächlich arbeitenden Teils der Torsionsfeder 16 gewählt wird, wie das bereits vorstehend erläutert wurde.

Wenn mit niedrigen Kettspannungen gewoben wird, so ist ein Vorspannen der Torsionsfeder 16 nicht erforderlich, sondern eventuell nur ein Einstellen. Um beim Wechseln eines Kettbaums so wenig Einstellungen wie möglich an der Webmaschine vornehmen zu müssen, ist es von Vorteil, wenn die Torsionsfeder 16 ohne Kettfäden 15 vorgespannt werden kann. Hierzu ist ein zweiter Anschlag 41 vorgesehen, der mit einem an dem Tragbaum 5 befestigten Anschlag 43 zusammenwirkt. Die beiden Anschläge 41 und 43 sind in axialer Richtung A des Tragbaums 5 im Bereich der Radialebene des Lagers 20 und des Kraftgebers 21 angeordnet. Beim Vorspannen der Torsionsfeder 16 wird - wenn die Kettfäden 15 keine oder nur eine geringe Kraft auf die Spannrolle 10 ausüben - aufgrund des Torsionsmomentes der Torsionsfeder 16 der Anschlag 43 des Tragbaums 5 gegen den zweiten Anschlag 41 gedrückt. Durch Einstellen des Übertragungselementes 27 und des Elementes 32 in eine bestimmte Winkelstellung zueinander kann eine gewünschte Vorspannung der Torsionsfeder 16 erreicht werden. Die Kraft beim Vorspannen der Torsionfeder 16 wird zwischen dem zweiten Anschlag 41 und dem Anschlag 43 des Tragbaums 5 aufgefangen. Da diese Teile in axialer Richtung A des Tragbaums in der Radial-Mittel-Ebene 23 des Lagers 20 liegen, wird auch dabei kein Biegemoment in das Lager 20 eingeleitet.

Um dieses Vorspannen der Torsionsfeder 16 durchzuführen, ohne daß der Kraftgeber 21 die Vorspannungskraft aufnehmen muß, ist der Anschlag 41 an dem Übertragungselement 27 angebracht. Beim Vorspannen ohne Kettfadenspannung legt sich der Anschlag 43 des Tragbaums 5 an den Anschlag 41 an, so daß der Tragbaum 5 mit der Einrichtung 22 über einen Weg in den Lagern 6 verdreht werden kann, der mittels eines Anschlages 42 begrenzt ist. Der Anschlag 42, der an dem Übertragungselement 27 angebracht ist, arbeitet beispielsweise mit dem Halter 30 zusammen. Er kann jedoch auch mit irgendeinem anderen Element des Webmaschinenrahmens zusammenarbeiten. Wie in Fig. 7 dargestellt ist, löst sich dabei der Anschlag 25 von dem Stützteil 24, so daß der Kraftgeber 21 unbelastet ist. Dadurch kann auch bei einer vorgespannten Torsionsfeder 16 die Null-Einstellung des Kraftgebers 21 festgelegt werden.

Wenn die Kettspannung über die Spannrolle 10 auf den Tragbaum 5 wieder ein Drehmoment ausübt, legt sich der Anschlag 25 des Übertragungsteils 27 wieder an das Stützelement 24 an, wobei sich der Anschlag 42 von dem Halter 30 löst. Wenn das Drehmoment größer ist als das Torsionsmoment der (eventuell vorgespannten) Torsionsfeder 16, löst sich der Anschlag 43 von dem Anschlag 41, so daß wieder die Position nach Fig. 4 eingenommen wird. Um zu vermeiden, daß die Torsionsfeder 16 überlastet wird, kann der Anschlag 43 auch mit dem Anschlag 25 zusammenarbeiten. Im Hinblick auf eine ordnungsgemäße Arbeitsweise der Spannrolle 10 beim Weben muß die Vorspannung so gewählt werden, daß beim Weben der Anschlag 43 immer von dem Anschlag 41 gelöst ist, d.h. sie darf nicht zu hoch gewählt werden. Sie muß aber ausreichend groß sein, daß der Anschlag 43 des Tragbaums 5 beim Weben nicht mit dem Anschlag 25 des Übertragungselementes 27 in Berührung kommt.

Das im Tragbaum 5 untergebrachte Lager 20 weist einen kleinen Durchmesser auf. Wie aus Fig. 4 zu ersehen ist, besteht dieses Lager 20 aus einem Nadellager mit zylinderförmigen Nadeln 50, die in einem Lagerring 51 angeordnet sind. Der Lagerring 51 ist in den Tragbaum 5 eingepreßt. Die Nadeln 50 laufen auf dem Kupplungsstück 18 der Torsionsfeder 16. Bei einer abgewandelten Ausführungsform wird als Lager 20 ein mittels eines Schmiersystems geschmiertes Gleitlager vorgesehen.

Bei der erfindungsgemäßen Vorrichtung zum Erfassen der Kettspannung wäre es von Nachteil, wenn die Torsionsfeder 16 die Innenseite des Tragbaums 5 berührt. Da sich das Teilstück 19 der Torsionsfeder 16 innerhalb des Tragbaums 5 im Bereich der Schraube 46 nicht dreht, kann dieses Teilstück 19 an dieser Stelle den Tragbaum 5 berühren. Würde die Torsionsfeder 16 den Tragbaum an einer anderen Stelle berühren, an der sich der Tragbaum 5 und die Torsionsfeder 16 beim Weben relativ zueinander drehen, so würde eine Reibung verursacht, die ein Drehmoment erzeugen würde, das zusammen mit dem Torsionsmoment der Torsionsfeder 16 dem von den Kettfäden 15 auf den Tragbaum 5 ausgeübten Drehmoment entgegenwirken würde. Da jedoch die Torsionsfeder 16 mittels des Lagers 20 gelagert ist und da die Kraft F auf das Stützelement 24 kein Biegemoment in der Torsionsfeder 16 verursacht, ist die Torsionsfeder zwischen der Schraube 46, mit der sie an dem Tragbaum 5 befestigt ist, und dem Lager 20 keiner Durchbiegung unterworfen, so daß sie auch nicht an dem Tragbaum 5 reiben kann. Sicherheitshalber ist der Durchmesser der Torsionsfeder 16 vor allem im Bereich der Kupplungsstücke 52 kleiner als der Innendurchmesser des Tragbaums 5.

Obwohl das Übertragungselement 27 und das Element 32 ineinander und zusätzlich das Übertragungselement 27 auf dem Kupplungsstück 18 gelagert ist, ist es dennoch möglich, daß aufgrund von Toleranzen zwischen dem Übertragungselement 27 und dem Element 32 und/oder zwischen dem Übertragungselement 27 und dem Kupplungsstück 18 ein beschränktes Biegemoment auf die Torsionsfeder 16 ausgeübt werden könnte. Dieses Biegemoment kann allerdings in einfacher Weise von dem Lager 20 aufgefangen werden, das als Nadellager oder Gleitlager ausgebildet ist. Dadurch wird vermieden, daß ein Biegemoment in der Torsionsfeder 16 zwischen dem Lager 20 und der Schraube 46 auftritt, so daß sich die Torsionsfeder 16 nicht durchbiegt und somit auch den Innendurchmesser des Tragbaums 5 nicht berührt.

Natürlich muß der Anschlag 25 nicht exakt in der Mitte bezüglich des Lagers 20 angeordnet sein. Es reicht aus, wenn die Kraft F, die der Anschlag 25 auf das Stützelement 24 des Kraftgebers 21 ausübt, in einer Radialebene des Lagers 20 liegt. Bei einem Nadellager bedeutet das, daß diese Kraft F in dem Bereich der Radialebenen durch die Nadeln 50 des Lagers 20 liegen sollte. In diesem Fall wird durch die Kraft F kein Biegemoment bewirkt. Im Hinblick auf innere Spannungen innerhalb des Lagers 20 und auf davon abhängigen Verschleiß ist es vorteilhaft, wenn die Kraft F mittig zu den Nadeln 50 gerichtet ist. Entsprechendes gilt für die Anschläge 41 und 43.

An dem Stützarm 1 ist eine Stütze 47 angebracht, die mit einem Bolzen 48 versehen ist, der dem Element 32 gegenüberliegt und verhindert, daß das Element 32 mit dem Kupplungsstück 18 außer Eingriff kommt. Da die Kraft F, die an dem Kraftgeber 21 erfaßt wird, nur von der Spannung der Kettfäden 15 abhängt, kann der Kraftgeber 21 in einfacher Weise in Abhängigkeit von dieser erfaßten Spannung der Kettfäden 15 kalibriert werden. Zum Erfassen der Spannung der Kettfäden 15 kann ein geeichter Spannungsmesser vorgesehen werden, beispielsweise ein Spannungsmesser der in dem US-Patent 5 029 616 beschriebenen Art.

Die Ausführungsform nach Fig. 8 entspricht in ihrem prinzipiellen Aufbau der vorausgehend beschriebenen Ausführungsform. Sie unterscheidet sich jedoch die Gestaltung des Kraftgebers 21'. Bei diesem Ausführungsbeispiel dient das Kupplungsstück 18 der Torsionsfeder als Kraftgeber 21'. Hierzu ist das Kupplungsstück 18 mit aufgeklebten Dehnungsmeßstreifen 55 versehen, die in eine nicht dargestellte Meßbrücke eingebaut sind. Im Bereich der Dehungsmeßstreifen 55 ist in dem Übertragungselement 27 eine Aussparung 57 vorgesehen. Das von der Torsionsfeder 16 ausgehende Torsionsmoment wird somit als Verformung des Kupplungstücks 18 im Bereich seiner Außenfläche erfaßt und nicht als Verformung des Halters 30. Der Halter 30 und sein Stützelement 24, die im Bereich des Lagers 20 außerhalb des Tragbaums 5 angeordnet sind, dienen bei dieser Ausführungsform nur dazu, die Kraft F aufzunehmen, die den Torsionsmoment der Torsionsfeder 16 entgegenwirkt. Da die Torsionsfeder 16 aufgrund der Anordnung des Stützelementes 24 keiner durch die Kraft F hervorgerufenen Biegung unterworfen ist, wird die Messung des Torsionsmomentes im Bereich des Kupplungsstückes 18 nicht durch Biegeverformungen beeinflußt. Die Dehnungsmeßstreifen 55 sind bei dem dargestellten Ausführungsbeispiel in der Nähe des Lagers 20 an dem Kupplungsstück 18 angebracht, und zwar zwischen dem Lager 20 und der Bohrung 53 des Übertragungselementes 27, mit welchem dieses Übertragungselement 27 auf dem Kupplungsstück 18 gelagert ist.

Der Kraftgeber 21 oder 21' muß natürlich nicht eine Kraftmessung mittels Dehnungsmeßstreifen durchführen. Bei nicht dargestellten Ausführungsformen sind beispielsweise piezoelektrische Meßelemente vorgesehen, die eine Spannung erzeugen, die der auf die betreffenden Meßelemente wirkenden Kraft F entspricht.

Bei einer abgewandelten Ausführungsform ist auf dem Tragbaum 5 keine Spannrolle 10 angeordnet. Der Tragbaum 5 ist bei dieser Ausführungsform beispielsweise mit einem Nocken versehen, der auf ein in einem Rahmen gelagertes Stützelement wirkt, auf dem eine Spannrolle 10 angebracht ist. Eine derartige Konstruktion ist beispielsweise aus der EP-A 694 638 oder dem US-Patent 5 562 128 bekannt, wie die Bezugszeichen 28, 29, 19 und 21 jeweils in Fig. 1 dieser Druckschriften zeigen. Gemäß einer weiteren nicht dargestellten Ausführungsform kann der Tragbaum mit einer Kurbel versehen sein, die über eine Kurbelstange mit einem in einem Rahmen gelagerten Stützelement zusammenwirkt, auf dem dann beispielsweise eine Spannrolle montiert ist. Bei dem erfindungsgemäßen, als Rohr gestalteten Tragbaum 5, ist innen die Torsionsfeder 16 angeordnet, die über den Tragbaum 5 auf die Spannrolle 10 wirkt. Die Spannrolle 10 wird durch die von der Torsionsfeder 16 erzeugte Kraft F und das damit entstehende Drehmoment gegen die Kettfäden 15 gedrückt.

Die Erfindung ist selbstverständlich nicht auf die dargestellten und beschriebenen Ausführungsbeispiele beschränkt. Der Schutzbereich wird vielmehr durch die Patentansprüche bestimmt.

## Patentansprüche

1. Vorrichtung zum Spannen von Kettfäden (15) in einer Webmaschine mit einem drehbar gelagerten Tragbaum (5), der in Abstand zu seiner Drehachse (26) auf ein Spannelement (10) für die Kettfäden (15) einwirkt und der mit einer vorzugsweise vorspannbaren Torsionsfeder (16) belastet ist,
**dadurch gekennzeichnet, daß**
Mittel (21, 21') zum Erfassen der Torsionsmomente der Torsionsfeder (16) vorgesehen sind.

2. Vorrichtung nach Anspruch 1, **dadurch gekennzeichnet, daß** das Ende der innerhalb des Tragbaums (5) angeordneten Torsionsfeder (16, 18) mittels eines Lagers (20) in dem Tragbaum (5) gelagert und mit einer Einrichtung (22) verbunden ist, der im wesentlichen in der Radialebene des Lagers (20) ein stationärer Anschlag (24) und Mittel (21, 21') zum Erfassen der Torsionsmomente der Torsionsfeder (16) zugeordnet sind.

3. Vorrichtung nach Anspruch 2, **dadurch gekennzeichnet, daß** die Einrichtung (22) um den Tragbaum (5) herum angeordnet ist und sich im wesentlichen in einer Radialebene befindet, die im Bereich des Lagers (20) lotrecht zur Achse des Tragbaumes (5) verläuft.

4. Vorrichtung nach einem der Ansprüche 1 bis 3, **dadurch gekennzeichnet, daß** die Einrichtung (22) ein drehfest mit der Torsionsfeder (16) verbundenes Element (32) enthält, das mittels eines Verstellelementes (35) an ein Übertragungselement (27) angelenkt ist, das an dem stationären Anschlag (24) anliegt.

5. Vorrichtung nach Anspruch 4, **dadurch gekennzeichnet, daß** der stationäre Anschlag (24) wenigstens annähernd in der radialen Ebene (23) des Lagers (20) liegt, mit welchem die Torsionsfeder (16) in dem Tragbaum (5) gelagert ist.

6. Vorrichtung nach Anspruch 4 oder 5, **dadurch gekennzeichnet, daß** in den stationären Anschlag (24) oder in seine Halterung (30) ein Kraftgeber (21) integriert ist.

7. Vorrichtung nach Anspruch 4 oder 5, **dadurch gekennzeichnet, daß** die Torsionsfeder (16) mit dem Element (32) der Einrichtung (22) mittels eines Kupplungsstückes (18) verbunden ist, in das ein Kraftgeber (21') integriert ist.

8. Vorrichtung nach einem der Ansprüche 2 bis 7, **dadurch gekennzeichnet, daß** das Übertragungselement (27) der Einrichtung (22) konzentrisch zur Achse (26) der Torsionsfeder (16) drehbar gelagert ist.

9. Vorrichtung nach einem der Ansprüche 2 bis 8, **dadurch gekennzeichnet, daß** die Drehbewegung des Tragbaums (5) in Richtung zu den Kettfäden (15) hin mittels Anschlägen (41, 43) begrenzt ist.

10. Vorrichtung nach Anspruch 9, **dadurch gekennzeichnet, daß** die Anschläge (41, 43) wenigstens annähernd in der radialen Ebene (23) des Lagers (20) der Torsionsfeder (16) angeordnet sind.

11. Vorrichtung nach einem der Ansprüche 1 bis 10, **dadurch gekennzeichnet, daß** das Lager (20) für die Torsionsfeder (16, 18) ein Nadellager ist.

12. Vorrichtung nach einem der Ansprüche 1 bis 11, **dadurch gekennzeichnet, daß** die Torsionsfeder (16) aus mehreren drehfest miteinander verbundenen, axial zueinander verschiebbaren Teilstücken (19) zusammengesetzt ist, die vorzugsweise wahlweise drehfest mit dem Tragbaum (5) verbindbar sind.

## Claims

1. Apparatus for the tensioning of warp threads (15) in a loom, with a rotatably mounted support beam (5) which, at a distance from its axis of rotation (26), acts on a tension element (10) for the warp threads (15) and is loaded by a preferably prestressable torsion spring (16),
**characterised in that** means (21, 21') for detecting the torsional moments of the torsion spring (16) are provided.

2. Apparatus according to claim 1, **characterised in that** the end of the torsion spring (16, 18) located within the support beam (5) is supported in the support beam (5) by means of a bearing (20) and is connected to a device (22) which is assigned a stationary stop (24) and means (21, 21') for detecting the torsional moments of the torsion spring (16), substantially in the radial plane of the bearing (20).

3. Apparatus according to claim 2, **characterised in that** the device (22) is arranged around the support beam (5) and is substantially mounted in a radial plane running at right-angles to the axis of the support beam (5) in the area of the bearing (20).

4. Apparatus according to any of claims 1 to 3, **characterised in that** the device (22) contains an element connected non-rotatably to the torsion spring (16), which is pivoted by means of an adjusting element (35) to a transmission element (27) which fits against the stationary stop (24).

5. Apparatus according to claim 4, **characterised in that** the stationary stop (24) lies approximately in the radial plane (23) of the bearing (20) by which the torsion spring (16) is mounted in the support beam (5).

6. Apparatus according to claim 4 or 5, **characterised in that** a force transmitter (21) is integrated in the stationary stop (24) or in its mount (30).

7. Apparatus according to claim 4 or 5, **characterised in that** the torsion spring (16) is connected to the element (32) of the device (22) by means of a coupling element (18) in which is integrated a force transmitter (21').

8. Apparatus according to any of claims 2 to 7, **characterised in that** the transmission element (27) of the device (22) is rotatably mounted, concentrically to the axis (26) of the torsion spring (16).

9. Apparatus according to any of claims 2 to 8, **characterised in that** the rotary movement of the support beam (5) is limited in the direction of the warp threads (15) by means of stops (41, 43).

10. Apparatus according to claim 9, **characterised in that** the stops (41, 43) are arranged at least approximately in the radial plane (23) of the bearing (20) of the torsion spring (16).

11. Apparatus according to any of claims 1 to 10, **characterised in that** the bearing (20) for the torsion spring (16, 18) is a needle bearing.

12. Apparatus according to any of claims 1 to 11, **characterised in that** the torsion spring (16) is comprised of several segments (19), non-rotatably connected together and axially movable relative to one another, and preferably optionally connectable to the support beam (5) so as to be non-rotatable.

## Revendications

1. Dispositif pour tendre des fils de chaîne (15) dans un métier à tisser avec un arbre de support (5) logée d'une manière tournante qui, à un écart relativement à son axe de rotation (26), agit sur un élément tendeur (10) des fils de chaîne (15) et qui est chargée par un ressort à torsion (16) pouvant de préférence être précontraint, **caractérisé en ce que** sont prévus des moyens (21, 21') pour détecter les couples de torsion du ressort à torsion (16).

2. Dispositif selon la revendication 1, **caractérisé en ce que** l'extrémité du ressort à torsion (16, 18) disposé à l'intérieur de l'arbre de support (5) est logée au moyen d'un palier (20) dans l'arbre de support (5) et est reliée à une installation (22) à laquelle sont associés, sensiblement dans le plan radial du palier (20), une butée stationnaire (24) et des moyens (21, 21') pour détecter les couples de torsion du ressort à torsion (16).

3. Dispositif selon la revendication 2, **caractérisé en ce que** l'installation (22) est disposée autour de l'arbre de support (5) et se trouvé essentiellement dans un plan radial qui s'étend au voisinage du palier (20) perpendiculairement à l'axe de l'arbre de support (5).

4. Dispositif selon l'une des revendications 1 à 3, **caractérisé en ce que** l'installation (22) comprend un élément (32) relié d'une manière non tournante au ressort à torsion (16) qui est articulé au moyen d'un élément d'ajustage (35) à un élément de transmission (27) qui s'applique à la butée stationnaire (24).

5. Dispositif selon la revendication 4, **caractérisé en ce que** la butée stationnaire (24) se situe au moins approximativement dans le plan radial (23) du palier (20) au moyen duquel le ressort à torsion (16) est logé dans l'arbre de support (5).

6. Dispositif selon la revendication 4 ou 5, **caractérisé en ce qu'**un générateur de force (21) est intégré dans la butée stationnaire (24) ou dans son support (30).

7. Dispositif selon la revendication 4 ou 5, **caractérisé en ce que** le ressort à torsion (16) est relié à l'élément (32) de l'installation (22) au moyen d'une pièce d'accouplement (18) dans laquelle est intégré un générateur de force (21').

8. Dispositif selon l'une des revendications 2 à 7, **caractérisé en ce que** l'élément de transmission (27) de l'installation (22) est logé d'une manière tournante concentriquement à l'axe (26) du ressort à torsion (16).

9. Dispositif selon l'une des revendications 2 à 8, **caractérisé en ce que** le mouvement de rotation de l'arbre de torsion (5) en direction des fils de chaîne (15) est limité au moyen de butées (41, 43).

10. Dispositif selon la revendication 9, **caractérisé en ce que** les butées (41, 43) sont disposées au moins approximativement dans le plan radial (23) du palier (20) du ressort à torsion (16).

11. Dispositif selon l'une des revendications 1 à 10, **caractérisé en ce que** le palier (20) pour le ressort à torsion (16, 18) est un palier à aiguilles.

12. Dispositif selon l'une des revendications 1 à 11, **caractérisé en ce que** le ressort à torsion (16) est constitué de plusieurs pièces partielles (19) reliées d'une manière immobile en rotation les unes aux autres, déplaçables axialement les unes aux autres, qui peuvent être reliées de préférence sélectivement d'une manière immobile en rotation à l'arbre de support (5).
